# FASCICULE DE BREVET EUROPEEN

(11) **EP 1 321 718 B1**
(45) Date de publication et mention de la délivrance du brevet: **30.11.2005**
(21) Numéro de dépôt: 02293162.0
(22) Date de dépôt: 19.12.2002
(51) Int. Cl.: F24C 15/02

(54) **Dispositif de dégagement d'un habillage équipant une porte pivotante**
Vorrichtung zum Freigeben einer Schwenktürverkleidung
Device for releasing a cover of a swing door

(30) Priorité: 21.12.2001 FR 0116643
(43) Date de publication de la demande: 25.06.2003
(73) Titulaire: Brandt Industries, 92500 Rueil Malmaison (FR)
(72) Inventeur: Lallement, Christophe, 85000 La Roche sur Yon (FR); Orizet, Jacques, 85310 Chaille sur les Ormeaux (FR); Bouron, Jean-François, 85000 Mouilleron Le Captif (FR)
(74) Mandataire: Santarelli

(56) Documents cités:
- DE-A- 2 921 187
- FR-A- 2 457 097

## Description

La présente invention concerne un dispositif de dégagement d'un habillage équipant une porte pivotante.

Dans le domaine de l'électroménager, il est connu d'habiller les portes de divers équipements (appareils de cuisson, réfrigérateurs, lave-vaisselle, etc...) de manière à obtenir dans une cuisine un décor uniforme pour tous les appareils électroménagers. Cet habillage est généralement assorti aux autres meubles de la cuisine pour avoir une esthétique d'ensemble.

Pour des raisons d'esthétique également, de plus en plus d'appareils électroménagers sont encastrés. L'habillage des appareils encastrés est prévu pour venir affleurer avec les panneaux voisins. Cet habillage forme une surépaisseur sur la porte de l'appareil encastré. Lorsque la porte doit être ouverte il faut veiller à laisser un espace suffisant du côté de la charnière de la porte de telle sorte que l'habillage ne vienne pas heurter le panneau voisin au cours de l'ouverture de la porte. Il est donc nécessaire de laisser un jour entre la porte munie de son habillage et le meuble voisin pour que l'ouverture de la porte habillée soit possible. Ceci concerne essentiellement les portes pivotant autour d'un axe vertical. Dans le cas d'une porte pivotant autour d'un axe horizontal le problème peut également se poser si l'appareil dont la porte est habillée est intégré dans une colonne.

La présente invention a pour but de fournir une solution permettant d'habiller une porte pivotante d'un appareil quelconque sans qu'il soit nécessaire de prévoir un jour avec un meuble, ou similaire, voisin.

A cet effet, le dispositif qu'elle propose est un dispositif de dégagement d'un habillage d'une porte montée pivotante autour d'un axe par rapport à un bâti.

Selon l'invention, ce dispositif est caractérisé en ce qu'il comporte du côté de l'axe de pivotement une biellette reliant l'habillage au bâti, en ce que des premiers moyens de guidage situés entre les deux points d'attache de la biellette qui se trouvent de part et d'autre de l'axe de pivotement sont prévus entre la porte pivotante et la biellette, en ce qu'en position fermée de la porte la biellette est sensiblement parallèle à la porte, et en ce que du côté de la porte opposé à l'axe de pivotement des seconds moyens de guidage sont prévus entre l'habillage et la porte.

Le point d'attache de la biellette à l'habillage définit l'axe de pivotement de l'habillage. Le guidage de la biellette par rapport à la porte permet de parfaitement maîtriser la position de ce point de pivotement quel que soit l'angle d'ouverture de la porte. Ce contrôle du mouvement de l'habillage permet d'éviter les collisions avec les éléments environnants.

Dans une forme de réalisation avantageuse de ce dispositif de dégagement, on prévoit pour le guidage de la biellette par la porte que la biellette présente un trou oblong longitudinal dans lequel coulisse un doigt solidaire de la porte. La forme du trou oblong permet d'ajuster la position de la biellette en fonction de l'angle d'ouverture de la porte. Le doigt de guidage se trouve par exemple entre le point d'attache de la biellette sur le bâti et l'axe de pivotement de la porte, en position fermée.

En ce qui concerne le guidage de l'habillage par rapport à la porte du côté opposé à l'axe de pivotement de la porte, on peut prévoir que l'habillage est guidé sur la porte par l'intermédiaire d'un doigt coulissant dans un trou oblong de forme incurvée.

Dans une forme de réalisation avantageuse, le dispositif de dégagement selon l'invention peut comporter une bande montée sur un champ de la porte et supportant des moyens de guidage coopérant d'une part avec la biellette et d'autre part avec l'habillage. Il peut s'agir de doigt(s) de guidage et/ou de trou(s) oblong(s).

Pour avoir un bon guidage de l'habillage par rapport à la porte, l'habillage de la porte présente par exemple deux profilés parallèles entre lesquels la porte vient se loger.

La présente invention concerne aussi un appareil électroménager, qui comporte un dispositif de dégagement tel que décrit ci-dessus. Cet appareil électroménager peut par exemple comporter deux dispositifs de dégagement, chaque dispositif de dégagement se trouvant à proximité d'une extrémité de l'axe de pivotement de la porte.

Afin de ne pas entraîner une modification de l'appareil électroménager auquel il est associé, chaque dispositif de dégagement se trouve de préférence entièrement à l'extérieur de l'enceinte à laquelle la porte permet l'accès. Ceci permet une adaptation de ce dispositif de dégagement sur tout appareil électroménager présentant une porte pivotante.

Cet appareil électroménager est par exemple un four à micro-ondes mais il peut aussi s'agir d'un autre appareil de cuisson, d'un réfrigérateur, etc...

La présente invention sera mieux comprise grâce à la description qui suit et au dessin schématique annexé sur lequel :
Figure 1 est une vue en perspective d'un four à micro-ondes selon l'invention,
Figure 2 est une vue de détail d'un dispositif de dégagement, la porte du four étant en position fermée,
Figure 3 est une vue semblable à la figure 2, la porte du four étant ouverte,
Figure 4 montre en perspective la porte du four en position ouverte, et
Figure 5 est une vue de dessus de la porte en position ouverte.

La figure 1 représente un four à micro-ondes 2 encastré dans un élément de cuisine 4. Le four à micro-ondes comporte un bâti parallélépipédique à l'intérieur duquel se trouve une cavité 6 destinée à recevoir des aliments à cuire. Cette cavité, de forme sensiblement parallélépipédique elle aussi, est fermée sur cinq faces et ouverte sur la sixième. Une porte 8 est destinée à fermer la sixième face, ou face avant, de la cavité 6 du four à micro-ondes.

La porte 8 est de forme rectangulaire. Elle est montée pivotante par rapport au bâti du four à micro-ondes 2 par l'intermédiaire de deux charnières non représentées. Ces charnières peuvent être des charnières simples ou doubles. Dans tous les cas, le mouvement de la porte est très proche d'une rotation de celle-ci par rapport à un axe A se trouvant sensiblement au niveau d'un bord de la porte (cf figure 2). On considèrera par la suite que cet axe est un axe vertical correspondant à un petit bord de la porte 8 rectangulaire. La présente invention peut s'adapter à tous types de mouvements de porte pivotante. L'axe autour duquel pivote la porte peut être vertical, horizontal (éventuellement autre) et le mouvement d'ouverture de la porte peut être une simple rotation ou une combinaison de rotations, le mouvement global étant proche d'une rotation autour d'un axe.

La porte 8 est équipée d'un habillage 10 qui se présente ici sous la forme d'un panneau rectangulaire, de préférence en verre. Cet habillage est tel qu'en position fermée de la porte 8, l'élément de cuisine 4 et le four à micro-ondes 2 présentent un aspect choisi par l'utilisateur et généralement assorti aux autres meubles de la cuisine à laquelle le four à micro-ondes 2 est destiné.

L'habillage 10 est équipée d'un dispositif de dégagement permettant l'ouverture de l'habillage sans limiter l'ouverture de la porte, c'est à dire sans venir buter contre un quelconque élément voisin. L'habillage 10 et son dispositif de dégagement viennent se monter sur la porte 8 du four à micro-ondes sans avoir à apporter de modification à cette porte 8. Le montage de cette porte correspond donc à un montage classique de porte de four à micro-ondes tel qu'il est connu de l'homme du métier et n'est donc pas décrit plus en détail ici.

L'habillage 10 est d'une part relié au bâti du four par l'intermédiaire d'une biellette 12 et d'autre part guidé sur la porte 8. Il est muni de deux profilés 14 montés parallèles sur sa face orientée vers la porte 8. Ces profilés 14 ont une section transversale en forme d'équerre. Une branche de l'équerre est fixée sur l'habillage 10 tandis que l'autre branche s'étend vers la porte 8. Ces profilés sont parallèles aux bords de la porte 8 qui s'étendent perpendiculairement à l'axe de pivotement de la porte, c'est à dire dans la forme de réalisation représentée au dessin les grands bords de la porte 8 de forme rectangulaire. La porte 8 se trouve ainsi prise en sandwich entre les deux profilés 14. Toutefois, en partie haute de la porte 8 une bande 16 métallique faisant partie du dispositif de dégagement est fixée sur le bord de la porte, entre la porte 8 et le profilé 14 correspondant. Cette bande 16 porte des moyens de guidage décrits plus loin.

La biellette 12 est reliée à l'habillage 10 par l'intermédiaire d'une patte d'attache 18 fixée sur l'habillage 10. De même, une seconde patte d'attache 20 est prévue entre le bâti du four et la biellette 12. La biellette 12 se présente sous la forme d'une lame métallique de quelques centimètres de long sur environ un centimètre de large. Elle présente à chacune de ses deux extrémités un alésage pour permettre son montage sur les pattes d'attache 18 et 20 et entre ces deux alésages, un trou oblong 22 s'étendant longitudinalement. Un doigt 24 fixé sur la bande métallique 16 est logé dans le trou oblong 22.

Comme on peut le voir au dessin, dans un mode de réalisation préféré, lorsque la porte 8 est fermée (figure 2), la biellette 12 s'étend parallèlement à la porte 8 au-dessus de celle-ci tout en étant dans un plan sensiblement perpendiculaire à l'axe de pivotement A de la porte 8. La biellette 12 se retrouve ainsi dans un plan sensiblement horizontal (on suppose ici la porte 8 disposée verticalement et pivotante autour d'un axe de pivotement A vertical, comme c'est généralement le cas pour les fours à micro-ondes) entre le bâti et l'habillage 10, au-dessus de la porte 8, à cheval sur l'axe de pivotement A. Les points d'attache de la biellette 12, correspondant aux alésages permettant le montage sur les pattes d'attache 18 et 20, se trouvent de part et d'autre de l'axe de pivotement A de la porte 8.

Du côté opposé à l'axe de pivotement A de la porte 8, l'habillage est guidé sur la porte 8. Les profilés 14 participent à ce guidage. De plus, pour éviter que l'habillage 10 ne se désolidarise de la porte 8, un doigt 26 est prévu sur le profilé 14 supérieur pour venir coopérer avec un trou oblong 28 réalisé dans la bande 16. Ce trou oblong 28, comme le montre la figure 5, présente par exemple une forme incurvée, la convexité étant orientée vers l'habillage. Un seul guidage de ce type est prévu mais il est envisageable d'en prévoir un autre au niveau du profilé 14 inférieur.

Le fonctionnement du dispositif de dégagement est alors le suivant. Lorsque la porte 8 est fermée, l'habillage 10 est disposé de telle sorte qu'il vienne affleurer avec les éléments voisins de son environnement. Pour ouvrir la porte 8, un utilisateur saisit l'habillage 10 équipé de moyens de préhension non représentés en agissant comme il a l'habitude de le faire avec une porte d'un four à micro-ondes. Grâce au doigt 26 guidé dans le trou oblong 28, la porte 8 est entraînée par l'habillage 10.

Au cours de ce mouvement d'ouverture, alors que la porte 8 pivote autour de son axe de pivotement A de manière classique, l'habillage vient pivoter autour d'un axe parallèle à l'axe de pivotement A de la porte 8 et passant par le point d'attache de la biellette 12 sur la patte d'attache 18 de l'habillage 10. Par rapport à un référentiel fixe lié au four, l'habillage 10 pivote autour de son axe de pivotement défini ci-dessus, cet axe étant mobile par rapport au bâti du four. La biellette 12 permet grâce à son guidage par l'intermédiaire du doigt 24 de maîtriser parfaitement la position de cet axe dans toutes les positions de la porte 8 entre la position fermée et la position ouverte.

Pendant cette ouverture, les deux points d'attache de la biellette 12 d'une part à l'habillage 10 (via la patte d'attache 18) et d'autre part au bâti (via la patte d'attache 20) ainsi que le doigt 26 forment un triangle qui se déforme progressivement. Deux côtés de ce triangle gardent une longueur constante : le côté entre les deux points d'attache de la biellette et le côté entre l'attache de la biellette 12 à l'habillage 10 et le doigt 26. Lorsque la porte 8 est fermée, ce triangle est plat car les trois points sont sensiblement alignés tandis que lorsque la porte 8 est ouverte à environ 90°, ce triangle est un triangle isocèle dont la base formant le petit côté est constituée par la biellette 12.

La biellette 12 au cours de l'ouverture pivote légèrement par rapport au bâti du four. Son point d'attache au bâti est fixe et le doigt 24 coopère avec le trou oblong 22 pour légèrement éloigner du bâti le point d'attache de la biellette 12 avec l'habillage 10. Pour ce faire, le doigt 24 se trouve à proximité de l'axe de pivotement de la porte 8, entre cet axe et l'extrémité libre de la porte. De cette manière, l'habillage au cours de l'ouverture de la porte du four s'éloigne du bâti évitant alors toute collision avec celui-ci.

Le mouvement de l'habillage 10 par rapport à la porte 8 lors de l'ouverture de cette dernière est une combinaison d'un coulissement de l'habillage 10 s'éloignant de l'axe de pivotement A de la porte 8 et d'un pivotement autour du doigt 24 provoquant au niveau de la biellette 12 un écartement de l'habillage 10 de la porte 8. Ce double mouvement permet de limiter le mouvement de l'arête verticale de l'habillage 10 se trouvant du côté de l'axe de pivotement de la porte 8 afin d'éviter toute collision avec des éléments voisins. Cette arête reste au cours d'un mouvement d'ouverture de porte (et donc aussi de fermeture) dans l'espace occupé, lorsque la porte 8 est fermée, par la porte 8 et l'habillage 10.

Le dispositif de dégagement de l'habillage 10 décrit ci-dessus peut être adapté à n'importe quel four à micro-ondes. En effet, tous les fours connus ont une porte s'ouvrant par pivotement autour d'un axe. Ce dispositif de dégagement décrit présente l'avantage de venir se rajouter sur le bâti et la porte du four à micro-ondes. Ce dispositif, pour sa mise en place, ne demande pas de modifier le bâti ou la porte d'origine. Ainsi, aucune homologation spécifique n'est nécessaire pour le four à micro-ondes équipé par la suite de ce dispositif de dégagement.

Ce dispositif présente également pour avantage d'être d'un prix de revient peu élevé. Le mouvement de la porte peut être parfaitement adapté par ajustement de divers paramètres : position des points d'attache, longueur de la biellette, forme des trous oblongs. Pour l'utilisateur, lorsqu'il ouvre la porte de son four à micro-ondes, s'il n'est pas particulièrement attentif au mouvement de la porte et de son habillage, tout se passe pour lui comme si l'habillage restait solidaire de la porte, l'ensemble formé par la porte et l'habillage pivotant autour d'un axe vertical.

D'autres formes de réalisation non décrites dans le détail ici peuvent être envisagées sans sortir pour autant du cadre de l'invention défini par les revendications ci-après.

## Revendications

1. Dispositif de dégagement d'un habillage (10) d'une porte (8) montée pivotante autour d'un axe de pivotement (A) par rapport à un bâti,
**caractérisé en ce qu'**il comporte du côté de l'axe de pivotement (A) une biellette (12) reliant l'habillage (10) au bâti, **en ce que** des premiers moyens de guidage situés entre les deux points d'attache de la biellette (12) qui se trouvent de part et d'autre de l'axe de pivotement (A) sont prévus entre la porte (8) pivotante et la biellette (12), **en ce qu'**en position fermée de la porte (8) la biellette (12) est sensiblement parallèle à la porte (8), et **en ce que** du côté de la porte opposé à l'axe de pivotement (A) des seconds moyens de guidage sont prévus entre l'habillage (10) et la porte (8)

2. Dispositif de dégagement selon la revendication 1, **caractérisé en ce que** les premiers moyens de guidage comportent un trou oblong (22) longitudinal réalisé dans la biellette (12) ainsi qu'un doigt (24) solidaire de la porte (8) coulissant dans le trou oblong (22).

3. Dispositif de dégagement selon la revendication 2, **caractérisé en ce que** le doigt (24) se trouve entre le point d'attache de la biellette (12) sur le bâti et l'axe de pivotement de la porte, en position fermée.

4. Dispositif de dégagement selon l'une des revendications 1 à 3, **caractérisé en ce que** les seconds moyens de guidage comportent un doigt (26) coulissant dans un trou oblong (28) de forme incurvée.

5. Dispositif de dégagement selon l'une des revendications 1 à 4, **caractérisé en ce qu'**il comporte une bande (16) montée sur un champ de la porte et supportant une partie des premiers et/ou seconds moyens de guidage.

6. Dispositif de dégagement selon l'une des revendications 1 à 5, **caractérisé en ce que** l'habillage (10) de la porte présente deux profilés (14) parallèles entre lesquels la porte (8) vient se loger.

7. Appareil électroménager, **caractérisé en ce qu'**il comporte un dispositif de dégagement selon l'une des revendications 1 à 6.

8. Appareil électroménager selon la revendication 7, **caractérisé en ce qu'**il comporte deux dispositifs de dégagement, chaque dispositif de dégagement se trouvant à proximité d'une extrémité de l'axe de pivotement de la porte.

9. Appareil électroménager selon l'une des revendications 7 ou 8, **caractérisé en ce que** chaque dispositif de dégagement se trouve entièrement à l'extérieur de l'enceinte à laquelle la porte (8) permet l'accès.

10. Appareil électroménager selon l'une des revendications 7 à 9, **caractérisé en ce qu'**il s'agit d'un four à micro-ondes (2).

## Patentansprüche

1. Vorrichtung zum Freigeben einer Verkleidung (10) einer um eine Schwenkachse (A) bezüglich eines Gestells schwenkbar angebrachten Tür (8), **dadurch gekennzeichnet, dass** sie auf der Seite der Schwenkachse einen Schwingarm (12) aufweist, der die Verkleidung (10) mit dem Gestell verbindet, dass zwischen der schwenkbaren Tür (8) und dem Schwingarm (12) erste Führungsmittel vorgesehen sind, die sich zwischen den beiden Punkten zum Befestigen des Schwingarms (12) befinden, welche auf der einen und der anderen Seite der Schwenkachse (A) liegen, dass in der geschlossen Stellung der Tür (8) der Schwingarm (12) im wesentlichen parallel zur Tür (8) ist, dass auf der der Schwenkachse (A) entgegengesetzten Seite der Tür zweite Führungsmittel zwischen der Verkleidung (10) und der Tür (8) vorgesehen sind.

2. Freigabevorrichtung nach Anspruch 1, **dadurch gekennzeichnet, dass** die ersten Führungsmittel ein sich längs erstreckendes Langloch (22), das im Schwingarm (12) gebildet ist, sowie einen mit der Tür (8) fest verbundenen und im Langloch (22) gleitenden Finger (24) aufweisen.

3. Freigabevorrichtung nach Anspruch 2, **dadurch gekennzeichnet, dass** sich der Finger (24) in der geschlossenen Stellung zwischen dem Punkt zum Befestigen des Schwingarms (12) am Gestell und der Schwenkachse der Tür befindet.

4. Freigabevorrichtung nach einem der Ansprüche 1 bis 3, **dadurch gekennzeichnet, dass** die zweiten Führungsmittel einen Finger (26) aufweisen, der in einem gebogenen Langloch (28) gleitet.

5. Freigabevorrichtung nach einem der Ansprüche 1 bis 4, **dadurch gekennzeichnet, dass** sie ein auf der Kante der Tür angebrachtes Band (16) aufweist, die einen Teil der ersten und/oder zweiten Führungsmittel trägt.

6. Freigabevorrichtung nach einem der Ansprüche 1 bis 5, **dadurch gekennzeichnet, dass** die Verkleidung (10) der Tür zwei parallele Profile (14) aufweist, zwischen welchen die Tür (8) gelagert wird.

7. Elektro-Haushaltsgerät, **dadurch gekennzeichnet, dass** es eine Freigabevorrichtung nach einem der Ansprüche 1 bis 6 aufweist.

8. Elektro-Haushaltsgerät nach Anspruch 7, **dadurch gekennzeichnet, dass** es zwei Freigabevorrichtungen aufweist, wobei sich jede Freigabevorrichtung in der Nähe eines Endes der Schwenkachse der Tür befindet.

9. Elektro-Haushaltsgerät nach einem der Ansprüche 7 oder 8, **dadurch gekennzeichnet, dass** sich jede Freigabevorrichtung vollständig innerhalb der Raumes befindetet, zu welchem die Tür (8) den Zugang ermöglicht.

10. Elektro-Haushaltsgerät nach einem der Ansprüche 7 bis 9, **dadurch gekennzeichnet, dass** es sich um einen Mikrowellenherd (2) handelt.

## Claims

1. Device for leaving clear the trim (10) on a door (8) mounted so as to pivot about a pivot axis (A) with respect to a frame, **characterised in that** it comprises, on the same side as the pivot axis (A), a linkage (12) connecting the trim (10) to the frame, **in that** first guidance means situated between the two attachment points of the linkage (12) which is situated on each side of the pivot axis (A) are provided between the pivoting door (8) and the linkage (12), **in that**, in the closed position of the door (8), the linkage (12) is substantially parallel to the door (8), and **in that**, on the side of the door opposite to the pivot axis (A), second guidance means are provided between the trim (10) and the door (8).

2. Device for leaving clear according to claim 1, **characterised in that** the first guidance means comprise a longitudinal oblong hole (22) produced in the linkage (12) and a finger (24) fixed to the door (8) sliding in the oblong hole (22).

3. Device for leaving clear according to claim 2, **characterised in that** the finger (24) is situated between the point of attachment of the linkage (12) to the frame and the pivot axis of the door, in the closed position.

4. Device for leaving clear according to one of claims 1 to 3, **characterised in that** the second guidance means comprise a finger (26) sliding in a curved-shaped oblong hole (28).

5. Device for leaving clear according to one of claims 1 to 4, **characterised in that** it comprises a strip (16) mounted on an edge of the door and supporting part of the first and/or second guidance means.

6. Device for leaving clear according to one of claims 1 to 5, **characterised in that** the trim (10) on the door has two parallel profiled sections (14) between which the door (8) is housed.

7. Domestic electrical appliance, **characterised in that** it comprises a device for leaving clear according to one of claims 1 to 6.

8. Domestic electrical appliance according to claim 7, **characterised in that** it comprises two devices for leaving clear, each device for leaving clear being situated close to one end of the pivot axis of the door.

9. Domestic electrical appliance according to one of claims 7 or 8, **characterised in that** each device for leaving clear is situated entirely outside the enclosure to which the door (8) allows access.

10. Domestic electrical appliance according to one of claims 7 to 9, **characterised in that** it is a case of a microwave oven (2).
